# EUROPÄISCHE PATENTSCHRIFT

(11) **EP 2 977 147 B1**
(45) Veröffentlichungstag und Bekanntmachung des Hinweises auf die Patenterteilung: **03.01.2018**
(21) Anmeldenummer: 15002146.7
(22) Anmeldetag: 20.07.2015
(51) Int. Cl.: B25H 7/04

(54) **PARALLELROLLMASS ZUR EXAKTEN ANPASSUNG VON PASSLEISTEN FÜR EINBAUMÖBEL**
PARALLEL ROLL SUBSTANCE FOR EXACT ADAPTATION OF FITTING STRIPS FOR BUILT-IN FURNITURE
POIDS ROULANT PARALLELE DESTINE S'ADAPTER AUX BARRES D'AJUSTAGE POUR MEUBLE ENCASTRABLE

(30) Priorität: 21.07.2014 DE 102014010622
(43) Veröffentlichungstag der Anmeldung: 27.01.2016
(73) Patentinhaber: Bieber, Simone, 15565 Rüdersdorf (DE)
(72) Erfinder: Bieber, Simone, 15565 Rüdersdorf (DE)
(74) Vertreter: Seuss, Thomas

(56) Entgegenhaltungen:
- AT-B- 400 367
- GB-A- 1 029 839
- US-A- 1 448 083
- US-A- 2 588 757
- US-A- 4 934 058

## Beschreibung

Die vorliegende Erfindung betrifft ein Parallelrollmaß zur Anfertigung passgenauer Passleisten beispielsweise zur Anfertigung von Schrankwänden und/oder Einbauküchen.

### Hintergrund

Es ist bekannt, bei Einbaumöbeln Passleisten zu verwenden, um einen optisch ansprechenden Wand- und/oder Deckenabschluss zu ermöglichen. Es handelt sich dabei üblicherweise um vorgefertigte Leisten, die an die Oberfläche des Grundmöbels angepasst sind, um einen optisch ansprechenden Anschluss zu ermöglichen. Diese Passleisten müssen vor Ort an die jeweiligen Gegebenheiten, insbesondere Unregelmäßigkeiten der Wände bzw. Decken angepasst werden. Da Wände und Decken häufig eine Reihe von Unregelmäßigkeiten aufweisen (z. B. nicht exakt senkrecht oder waagerecht sind oder auch Dellen und Vertiefungen aufweisen) ist diese Anpassung ein mühsamer Prozess.

Aus dem Stand der Technik sind verschiedene Hilfsmittel bekannt, die zur Anpassung von Passleisten bestimmt sind oder hierfür Verwendung finden könnten. Beispiel hierfür ist die in der Druckschrift US 670,627 genannte Vorrichtung, die bereits im Jahr 1900 zum Patent angemeldet wurde. Die Anwendung dieses Hilfsmittels bei unregelmäßigen Wänden ist allerdings verbesserungsfähig. Darüber hinaus kann das Hilfsmittel auf Wänden Beschädigungen (z.B. Kratzer) hervorrufen. Gleiches gilt für die in den Druckschriften GB2197614A, US2013/0036620A1, GB2251401A, WO 89/09119, US 4,934,058 und US 5,862,601 gezeigten Vorrichtungen. Ähnliche Hilfsmittel sind auch für die Markierung von Fliesen aus z.B. US2588757A bekannt.

### Aufgabe der Erfindung

Aufgabe der vorliegenden Erfindung ist es daher, ein Hilfsmittel zur Verfügung zu stellen, welches die Anpassung von Passleisten an die jeweiligen Wänden und Decken in einfacher Art und Weise gewährleistet. Die erfindungsgemäße Aufgabe wurde gelöst durch das nachfolgend beschriebene Parallelrollmaß, mittels dessen es möglich ist in einem vergleichsweise einfachen Verfahren die Anpassung vorgefertigter Passleisten an die beschriebenen Wandunregelmäßigkeiten anzupassen.

### Lösung der Aufgabe

Die Lösung der Aufgabe erfolgt durch den Gegenstand der Patentansprüche, nämlich ein Parallelrollmaß, enthaltend einen Grundkörper (1) mit einem stufenlos verstellbaren Schiebeschlitten (2), welcher seinerseits eine Aufnahme (3) für ein Anreißwerkzeug (4) aufweist, ferner enthaltend eine Abtastspitze (5), ein erstes Zusatzelement (6), welches orthogonal zum Grundkörper (1) angeordnet werden kann, so dass die Abtastspitze (5) des Parallelrollmaßes durch die Abtastspitze (5) des ersten Zusatzelementes (6) gebildet wird, welche um eine Länge A in die Tiefe versetzt ist, wobei das erste Zusatzelement (6) schwenkbar gelagert ist und durch ein Befestigungselement (7) bezüglich des Grundkörpers (1) fixiert werden kann, so dass Abtastspitze (5) und die um die Länge A verlängerte Spitze des Anreißwerkzeugs (4) auf einer Linie liegen, die parallel zur Längsachse des Grundkörpers verläuft, dadurch gekennzeichnet, dass die Abtastspitze (5) in Form einer kunststoffummantelten Rolle gebildet ist und das erste Zusatzelement (6) eine Nut aufweist, so dass das Zusatzelement (6) variabel justiert werden kann. Weitere vorteilhafte Ausführungsformen sind Gegenstand der Unteransprüche. Das erfindungsgemäße Parallelrollmaß besteht aus einem Grundkörper mit einem stufenlos verstellbaren Schiebeschlitten, welcher seinerseits eine Aufnahme für ein Anreißwerkzeug (w. z. B. eine Reißnadel oder einen Bleistift) enthält. Die äußere Form des Grundkörpers ist vorzugsweise ein Quader, abweichende Formgestaltungen sind möglich, sofern die in diesem Dokument beschriebenen Funktionen des Parallelrollmaßes gewährleistet sind. An einem Ende des Quaders befindet sich eine Abtastspitze, die entlang der Wand geführt wird. Die eingangs beschriebenen Unregelmäßigkeiten der Wand werden über das Parallelrollmaß auf das Anreißwerkzeug übertragen, welches seinerseits eine Passleiste entsprechend markiert. Der Abstand B der Spitze des Anreißwerkzeugs von der Abtastrolle entspricht der Breite des Abschnitts des Passleistenrohlings (s. auch Figuren 6 und 7 sowie die dazugehörige Beschreibung). Um Beschädigungen der Wand zu vermeiden wird diese vorzugsweise in Form einer kunststoffummantelten Rolle (Abtastrolle) gefertigt sein. Dabei ist es erforderlich, dass Abtastspitze und die um die Länge A verlängerte Spitze des Anreißwerkzeuges auf einer Linie liegen, die parallel zur Längsachse des Grundkörpers verläuft.

Ferner enthält das Parallelrollmaß ein erstes Zusatzelement, welches orthogonal zum Grundkörper angeordnet werden kann, so dass die Abtastspitze des Parallelrollmaßes um eine Länge A in die Tiefe versetzt ist. Auch die Tiefeneinstellung erfolgt stufenlos. Erfindungsgemäß bevorzugt ist das erste Zusatzelement in eine Nut des Parallelrollmaßes eingelassen, so dass es schwenkbar gelagert ist und durch eine Schraube gehalten wird. Erfindungsgemäß bevorzugt enthält das erste Zusatzelement seinerseits eine Nut, so dass das Zusatzelement variabel justiert und mittels der genannten Schraube fixiert werden kann.

In einer weiteren Ausführungsform der Erfindung enthält das erste Zusatzelement eine weitere Befestigungsvorrichtung zur Aufnahme eines zweiten Zusatzelementes, welches seinerseits stufenlos verschiebbar angeordnet ist und ebenfalls eine Abtastspitze aufweist, welche ihrerseits bevorzugt in Form eines kunststoffummantelten Rades (Abtastrolle) ausgestaltet ist. Das zweite Zusatzelement wird insbesondere dann zum Einsatz gebracht, wenn zusätzliche Bauelemente, wie beispielsweise Möbel an der Wand links vom Einbaumöbel angebracht sind, so dass der Einsatz des Parallelrollmaßes in der Grundform nicht möglich ist.

Der oben genannte Schlitten zur Aufnahme des Anreißwerkzeugs wird erfindungsgemäß bevorzugt in einer Nut des Hauptkörpers geführt und kann mittels eines Befestigungselementes (z.B. einer Schraube) an der jeweils gewünschten Position befestigt werden. Das Anreißwerkzeug selbst wird seinerseits von einem zusätzlichen Befestigungselement (z.B. einer Schraube) gehalten. Das Anreißwerkzeug kann auf diese Weise in die gewünschte Tiefe eingeführt und dort fixiert werden.

Die verschiedenen Elemente des erfindungsgemäßen Parallelrollmaßes können aus beliebigen Werkstoffen gefertigt werden, w. z. B. Holz, Metall oder Kunststoff. Selbstverständlich können auch Materialkombinationen verwendet werden. Hinsichtlich der Schraubverbindungen sind Metallschrauben und Muttern empfehlenswert, aber nicht Voraussetzung für den erfindungsgemäßen Betrieb.

Der Schiebeschlitten zur Aufnahme des Anreißwerkzeuges wird vorzugsweise so angebracht, dass er sich parallel zu einer Längsachse des Grundkörpers bewegen kann. Vorzugsweise ist er so positioniert, dass das Anreißwerkzeug mittig durch den Grundkörper hindurchgeführt werden kann.

Abbildungen der erfindungsgemäßen besonders bevorzugten Ausführungsform der Erfindung sind Gegenstand der Figuren 1-7.

Mittels des oben dargestellten Parallelrollmaßes erfolgt die Anfertigung von Passleisten wie folgt:

Die Darstellung erfolgt hierbei am Beispiel eines Einbauschrankes, welcher an der linken Seite eine Passleiste zur Verbindung mit der Wand links des Möbels erhalten soll, wie es in den Figuren 6 und 7 dargestellt ist. Hierzu wird ein Passleistenrohling unmittelbar vor dem linken Möbelabschluss positioniert, der Passleistenrohling parallel zur linken Außenkante des Möbelstücks ausgerichtet. Die erforderliche Breite der herzustellenden Passleiste wird mittels des Schiebeschlittens eingestellt. Das Parallelrollmaß wird dann, beispielsweise von oben nach unten mit der Abtastspitze an der Wand in vertikaler Richtung geführt. Dabei überträgt das Parallelrollmaß alle Wandunebenheiten auf die Abtastspitze des Anreißwerkzeuges, welches seinerseits den Passleistenrohling markiert. Hierzu ist es erforderlich, dass Abtastspitze und die Spitze des Anreißwerkzeuges auf einer Linie liegen, die parallel zur Längsachse des Grundkörpers verläuft. Der Passleistenrohling wird dann entlang der Markierung gesägt und erhält auf diese Weise den exakten Verlauf der Wandunregelmäßigkeiten. Der in diesem Beispiel rechte Teil der Passleiste kann nun als Wandabschluss Verwendung finden.

In vielen Fällen wird der Wandabschluss nicht bündig mit der Oberfläche des Möbels vorgenommen, sondern ist beispielsweise nach hinten versetzt. Da die Wandunregelmäßigkeiten üblicherweise in allen Raumdimensionen auftreten, dient das erste Zusatzelement des Parallelrollmaßes zur Übertragung der Wandunebenheiten durch das Parallelrollmaß in derjenigen Tiefe, in der der Wandabschluss positioniert werden soll. Hierzu wird die Abtastspitze des Parallelrollmaßes in die erforderliche Tiefe gebracht, beispielsweise durch eine Relativbewegung in der Nut des erfindungsgemäßen Parallelrollmaßes.

Im Fall weiterer Möbeleinbauten an der Wand wird die erfindungsgemäße Funktion des Parallelrollmaßes durch das zweite Zusatzelement sichergestellt.

Dem Fachmann ist natürlich klar, dass Wandabschlüsse an der rechten Wandseite, zur Decke oder zum Boden ganz analog durch Anwendung des erfindungsgemäßen Parallelrollmaßes hergestellt werden können, wozu das Parallelrollmaß entsprechend um 90°, 180° oder 270° gedreht werden muss.

Weitere Details der erfindungsgemäß besonders bevorzugten Vorrichtung sind den beiliegenden Figuren zu entnehmen, die jedoch nur im Sinne eines Beispiels zu verstehen sind. Der Fachmann auf dem Gebiet der Möbeltischlerei wird nach Studium der vorliegenden Beschreibung ohne weiteres in der Lage sein, alternative Ausführungsformen und/oder Ergänzungen zu entwickeln, ohne erfinderisch tätig werden zu müssen.

### Beschreibung der Figuren:

Figur 1 zeigt ein erfindungsgemäßes Parallelrollmaß mit einem ersten Zusatzelement in der Seitenansicht. Deutlich zu sehen sind der quaderförmige Grundkörper und das rechtwinklig zu diesem Grundkörper angeordnete erste Zusatzelement. Der Schiebeschlitten enthält einen Stift als Anreißwerkzeug. Das Anreißwerkzeug wird durch eine als Befestigungselement dienende Rändelschraube 11 gehalten. Der Schiebeschlitten ist in einer Nut des Grundkörpers angeordnet, so dass der Schiebeschlitten stufenlos entlang des Körpers beweglich ist. An der gewünschten Position wird er durch eine weitere als Befestigungselement dienende Rändelschraube fixiert. Das erste Zusatzelement enthält eine Abtastspitze in Form einer kunststoffummantelten Rolle. Das erste Zusatzelement wird mittels einer weiteren Rändelschraube in der rechtwinkligen Position fixiert. Deutlich zu erkennen ist die einstellbare Breite B der anzufertigenden Passleiste. Ferner zu erkennen ist der Tiefenversatz A zwischen der Spitze des Anreißwerkzeuges und der Außenkante der Abtastspitze.
Figur 2 zeigt das erfindungsgemäße Parallelrollmaß in der Ausführungsform mit einem ersten und einem zweiten Zusatzelement. Deutlich zu sehen ist, dass das erste Zusatzelement als Träger für das zweite Zusatzelement dient, wobei das zweite Zusatzelement nun die Abtastspitze, hier wiederum in Form einer kunststoffummantelten Rolle, trägt. Das erste Zusatzelement dient hier lediglich als Träger, die Abtastspitze des ersten Zusatzelementes hat in dieser Ausführungsform keine Funktion.
Figur 3 zeigt das erfindungsgemäße Parallelrollmaß von unten. Deutlich zu erkennen ist die Nut, in der der Schiebeschlitten positioniert wird. Die Nut ist ergänzend im Querschnitt dargestellt (Q : Q). Darüber hinaus ist die Aufnahmevorrichtung für das Anreißwerkzeug und das dazugehörige Befestigungselement zu sehen.
Figur 4 und 5 zeigen den Bauplan des erfindungsgemäßen Parallelrollmaßes mit einer beispielhaften Bemaßung der einzelnen Teile.
Figur 6 und 7 zeigen das Verfahren zur Anfertigung einer Passleiste mittels des erfindungsgemäßen Parallelrollmaßes, hier beispielhaft bei der Herstellung einer Passleiste, die links von einem Möbelstück (hier: Schrank) den Wandabschluss bilden soll. Zunächst wird der Schrank wunschgemäß ausgerichtet und der Abstand zwischen der Wand und dem Schrank ermittelt (Fig. 6 oben). Anschließend wird der Passleistenrohling am Schrank fixiert und das ermittelte Maß von rechts angerissen (Fig. 6 unten).

Anschließend wird das Parallelrollmaß auf die ermittelten Maße eingestellt (Fig. 7 oben). Der Abstand A entspricht der Wunschtiefe der Passleiste (Frontabschluss, korpusbündig oder in einer beliebigen Tiefe). Das insoweit eingestellte Parallelrollmaß wird an der Wand nach unten geführt, wobei die Abtastspitze die Unregelmäßigkeiten der Wand mittels des Anreißwerkzeuges auf den Passleistenrohling überträgt (s. Fig. 7, 2. Abb. von oben). Der insoweit angezeichnete Passleistenrohling wird mittels einer Stichsäge an der Markierung getrennt (Fig. 7, 3. Abb. von oben). Der in diesem Beispiel rechts eingezeichnete Teil bildet die angepasste Passleiste, der in diesem Beispiel links angezeichnete Teil bildet den Abschnitt, der nicht weiter verwendet wird. Wie in der Figur zu sehen, ist die Passleiste an der rechten Seite gerade und kann an das Möbelstück angelegt werden. Auf der linken Seite ist die Passleiste entsprechend den Unregelmäßigkeiten der Wand geformt. Die Passleiste wird abschließend angeschraubt (Fig. 7 unten).

### Bezugszeichenliste

Im Rahmen der vorliegenden Anmeldung wurden folgende Bezugszeichen verwandt:
- 1: Grundkörper
- 2: Schiebeschlitten
- 3: Aufnahme des Anreißwerkzeuges im Schiebeschlitten
- 4: Anreißwerkzeug
- 5: Abtastspitze
- 6: erstes Zusatzelement
- 7: Befestigungselement zur Fixierung des ersten Zusatzelementes am Grundkörper
- 8: Befestigungsvorrichtung für das zweite Zusatzelement
- 9: zweites Zusatzelement
- 10: Befestigungselement zur Fixierung des Schiebeschlittens am Grundkörper
- 11: Befestigungselement für das Anreißwerkzeug
- 12: Nut des Grundkörpers

Die erfindungsgemäß besonders bevorzugte Ausführungsform des Parallelrollmaßes wird nachfolgend beschrieben:

Der Grundkörper besteht aus 2 genuteten Leisten (255x26x10 mm) die an einem Ende, mit einem entsprechend der Nut (11x3 mm) ausgefalzten Verbindungsholz (36x26x18 mm) verklebt werden. Am anderen Ende erhält der Grundkörper zwei Bohrungen (1x5 mm und 1x4 mm) zur Aufnahme der Drehachse, die gleichzeitig auch zur Arretierung des senkrechten Wandabnehmers (erstes Zusatzelement) dient. Weiterhin sind auf den offenen Seiten des Grundkörper, je eine Bohrung von 20 mm Durchmesser eingebracht (1x35 mm v. vorne, 1x 90 mm v. vorne) die zum Durchschwenken des senkrechten Wandabnehmer (erstes Zusatzelement) dienen.

Auf der oberen offenen Seite des Grundkörpers wird eine Rundkopfschraube (Holz, 45 mm v. vorne) eingedreht, als Tiefenanschlag für den Schiebeschlitten
Der Schiebeschlitten (36x30x25 mm) entspricht im unteren Bereich der Größe der Nut des Grundkörpers und liegt auf der oberen Fläche des Grundkörpers komplett auf.

Der Schiebeschlitten hat im oberen Bereich eine Bohrung, in der eine Einschraubhülse (M4x8) eingedreht ist, in dieser ist eine Rändelschraube, welche zum Feststellen des Schiebeschlittens dient, eingedreht. Eine weitere Bohrung (9 mm) im oberen Bereich (mittig) ist für die Aufnahme des Anreißwerkzeuges (Reißnadel, Bleistift oder ä.) bestimmt. Seitlich um 90° versetzt ist nochmals eine Einschraubhülse eingedreht, in der ebenfalls eine Rändelschraube eingedreht ist, welche zum Feststellen des Anreißwerkzeuges dient.

Der senkrechte Wandabnehmer (erstes Zusatzelement) (120x26x10 mm) ist in der Mitte geschlitzt (60x5 mm) und ist an einem Ende verjüngt auf 15 mm. An der verjüngten Seite, ist 10 mm eingerückt eine Nut (6x12 mm) vorhanden, in der die Abtastrolle befestigt ist. In der gegenüber liegenden Kopfseite ist eine Einschraubhülse (M 4x8) eingedreht, diese dient der Befestigung des waagrechten Wandabnehmers. Im unteren Bereich sind zwei Splinte (3x25) eingelassen, die als Anschlag für die Befestigung des waagrechten Wandabnehmers dienen.

Die Achse, welche im Grundkörper verankert wird, realisiert sowohl die Möglichkeit des Drehens des senkrechten Wandabnehmers, als auch das Einstellen des Wandabnehmers.

Die Achse setzt sich wie folgt zusammen - 1xSchraube M 4x16, 1xHülsenschraube M4x20, 1xUnterlegscheibe 9x4,5 und 1xRändelschraube M4x10.

Der waagrechte Wandabnehmer (106x26x10 mm) ist mittig geschlitzt (67x11 mm) und an einem Ende beidseitig verjüngt (auf 8 mm), an diesem Ende ist eine weitere Abtastrolle angebracht.

Der waagrechte Wandabnehmer wird am unteren Ende des senkrechten Wandabnehmers mittels Rändelschraube befestigt und eingestellt.

Eine Besonderheit des Parallelrollmaßes ist, dass ein beschädigungsfreie Abnahme von Unebenheiten des Baukörpers erfolgt, da diese über eine kunststoffbeschichtete kugelgelagerte Rolle realisiert wird.

Durch die stufenlos einstellbaren Wandabnehmer und den ebenfalls stufenlos einstellbaren Schiebeschlitten wird genau dort gemessen, wo später das Werkstück eingebaut werden soll.

Mögliche Ergänzungen sind beispielsweise die Anbringung von Skalen als Hilfsmittel zur genaueren Einstellung und/oder Libellen einer Wasserwaage.

## Patentansprüche

1. Parallelrollmaß, enthaltend einen Grundkörper (1) mit einem stufenlos verstellbaren Schiebeschlitten (2), welcher seinerseits eine Aufnahme (3) für ein Anreißwerkzeug (4) aufweist, ferner enthaltend eine Abtastspitze (5), ein erstes Zusatzelement (6), welches orthogonal zum Grundkörper (1) angeordnet werden kann, so dass die Abtastspitze (5) des Parallelrollmaßes durch die Abtastspitze (5) des ersten Zusatzelementes (6) gebildet wird, welche um eine Länge A in die Tiefe versetzt ist, wobei das erste Zusatzelement (6) schwenkbar gelagert ist und durch ein Befestigungselement (7) bezüglich des Grundkörpers (1) fixiert werden kann, so dass Abtastspitze (5) und die um die Länge A verlängerte Spitze des Anreißwerkzeuges (4) auf einer Linie liegen, die parallel zur Längsachse des Grundkörpers verläuft, **dadurch gekennzeichnet, dass** die Abtastspitze (5) in Form einer kunststoffummantelten Rolle gebildet ist und das erste Zusatzelement (6) eine Nut aufweist, so dass das Zusatzelement (6) variabel justiert werden kann.

2. Parallelrollmaß gemäß Anspruch 1, wobei die äußere Form des Grundkörpers (1) quaderförmig ist.

3. Parallelrollmaß gemäß Anspruch 1 oder 2, wobei das erste Zusatzelement (6) eine Befestigungsvorrichtung (8) für ein zweites Zusatzelement (9) aufweist, welches seinerseits stufenlos verschiebbar angeordnet ist und ebenfalls eine Abtastspitze (5) in Form einer kunststoffummantelten Rolle aufweist.

4. Parallelrollmaß, gemäß Anspruch 1, wobei der Schlitten zur Aufnahme des Anreißwerkzeugs in einer Nut (12) des Grundkörpers (1) geführt und mittels eines Befestigungselementes (10) an der jeweils gewünschten Position befestigt wird.

5. Parallelrollmaß gemäß Anspruch 1, wobei der Schiebeschlitten (2) zur Aufnahme des Anreißwerkzeugs (4) ein zusätzliches Befestigungselement (11) aufweist, durch welches das Anreißwerkzeug (4) in die gewünschte Tiefe eingeführt und dort fixiert werden kann.

6. Parallelrollmaß gemäß Anspruch 1, wobei der Schiebeschlitten (2) zur Aufnahme des Anreißwerkzeugs (4) so angebracht ist, dass er sich parallel zu einer Längsachse des Grundkörpers (1) bewegen kann und wobei das Anreißwerkzeug (4) mittig durch den Grundkörper (1) hindurchgeschwenkt werden kann.

## Claims

1. A parallel rolling measuring tool, comprising a base member (1) with a continuously adjustable slide (2), which in turn includes a receptacle (3) for a scribing tool (4), further comprising a scanning tip (5), a first accessory (6) that can be oriented orthogonally to the base member (1) such that the scanning tip (5) of the parallel rolling measuring tool is formed by the scanning tip (5) of the first accessory (6) that is offset deep-wise by a length A, the first accessory (6) being pivotally supported and being fixable by a fixing element (7) with respect to the base member (1), so that the scanning tip (5) and the tip of the scribing tool (4) extended by the length A are located on one line extending in parallel to the longitudinal axis of the base member, **characterized by** that the scanning tip (5) is configured in the form of a plastic-coated roll, and the first accessory (6) includes a groove, so that the accessory (6) can variably be adjusted.

2. The parallel rolling measuring tool of claim 1, wherein the external shape of the base member (1) is a parallelepipedic shape.

3. The parallel rolling measuring tool of claim 1 or 2, wherein the first accessory (6) includes a fixing device (8) for a second accessory (9) that in turn is continuously adjustable and also includes a scanning tip (5) in the form of a plastic-coated roll.

4. The parallel rolling measuring tool of claim 1, wherein the slide for receiving the scribing tool is guided in a groove (12) of the base member (1) and is fastened by means of the fixing element (10) at the respectively desired position.

5. The parallel rolling measuring tool of claim 1, wherein the slide (2) for receiving the scribing tool (4) includes an additional fixing element (11) by means of which the scribing tool (4) can be introduced into the desired depth and can be fixed there.

6. The parallel rolling measuring tool of claim 1, wherein the slide (2) for receiving the scribing tool (4) is arranged such that it can move in parallel to a longitudinal axis of the base member (1), and wherein the scribing tool (4) can be pivoted centrally through the base member (1).

## Revendications

1. Outil de mesurage parallèle à rouleau, comprenant un corps principal (1) avec un tiroir (2) réglable de façon continue, qui à son tour comporte un logement (3) pour un outil de traçage (4), en outre comprenant une pointe de balayage (5), un premier élément additionnel (6) qui peut être orienté orthogonalement par rapport au corps principal (1) de façon que la pointe de balayage (5) de l'outil de mesurage parallèle à rouleau soit réalisée par la pointe de balayage (5) du premier élément additionnel (6) qui est déplacée en profondeur par une longueur A, le premier élément additionnel (6) étant articulé et fixable par un élément de fixation (7) par rapport au corps principal (1), de façon que la pointe de balayage (5) et la pointe de l'outil de traçage (4) allongée par la longueur A soient positionnées sur une ligne s'étendant en parallèle à l'axe longitudinal du corps principal, **caractérisé en ce que** la pointe de balayage (5) est réalisée sous la forme d'un rouleau revêtu de plastique, et le premier élément additionnel (6) comporte une rainure, de façon que l'élément additionnel (6) puisse être réglé variablement.

2. Outil de mesurage parallèle à rouleau selon la revendication 1, dans lequel la forme extérieure du corps principal (1) est parallélépipédique.

3. Outil de mesurage parallèle à rouleau selon la revendication 1 ou 2, dans lequel le premier élément additionnel (6) comporte un dispositif de fixation (8) pour un deuxième élément additionnel (9) qui à son tour est réglable de façon continue et aussi comporte une pointe de balayage (5) sous la forme d'un rouleau revêtu de plastique.

4. Outil de mesurage parallèle à rouleau selon la revendication 1, dans lequel le tiroir pour recevoir l'outil de traçage est guidé dans une rainure (12) du corps principal (1) et est fixé au moyen de l'élément de fixation (10) à la position respectivement désirée.

5. Outil de mesurage parallèle à rouleau selon la revendication 1, dans lequel le tiroir (2) pour recevoir l'outil de traçage (4) comporte un élément de fixation additionnel (11) au moyen duquel l'outil de traçage (4) peut être introduit dans la profondeur désirée et peut être fixé là-dedans.

6. Outil de mesurage parallèle à rouleau selon la revendication 1, dans lequel le tiroir (2) pour recevoir l'outil de traçage (4) est arrangé de telle façon qu'il puisse se déplacer en parallèle à un axe longitudinal du corps principal (1), et dans lequel l'outil de traçage (4) peut être articulé centralement à travers le corps principal (1) .
